# FASCICULE DE BREVET EUROPEEN

(11) **EP 0 470 907 B1**
(45) Date de publication et mention de la délivrance du brevet: **12.01.1994**
(21) Numéro de dépôt: 91402205.8
(22) Date de dépôt: 08.08.1991
(51) Int. Cl.: F01D 5/26

(54) **Soufflante de turbomachine à amortisseur dynamique à cames**
Vibrationsdämpfer mit Nocken für die Schaufeln eines Bläsertreibwerks
Cam damper for the fan blades of a jet engine

(30) Priorité: 08.08.1990 FR 9010107
(43) Date de publication de la demande: 12.02.1992
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Vermont, Gérard Robert Edmond René, F-77170 Coubert (FR)
(74) Mandataire: Moinat, François

(56) Documents cités:
- FR-A- 1 263 677
- GB-A- 2 112 466
- US-A- 3 666 376
- SOVIET INVENTIONS ILLUSTRATED, Section PQ, Week 8525, 1 Août 1985 Derwent Publications Ltd., London, GB; Class Q51, Page 2, AN 85-151620/25

## Description

L'un des problèmes à résoudre dans la conception des turbomachines, telles que des turbo-soufflantes, est celui de la recherche de la réduction ou de la suppression des vibrations auxquelles les aubes sont soumises.

Diverses dispositions ont déjà été proposées telles que, par exemple, par FR-A-1 263 677, se rapportant à l'ensemble d'un disque rotatif de turbomachine et d'aubes fixées à la périphérie du disque, dans lequel, d'une part, ladite périphérie du disque est conformée en une pluralité de dents, dont deux quelconques successives d'entre-elles délimitent entre-elles un premier espace ayant une section transversale conformée en au moins une queue d'aronde, d'autre part, chaque aube possède une racine ayant une forme également en une queue d'aronde complémentaire de celle de la section transversale dudit premier espace, ainsi qu'une tige, qui relie ladite racine à l'aube proprement dite, et deux plates-formes qui s'étendent transversalement par rapport à ladite tige, l'une d'un côté, l'autre de l'autre côté de la tige, et qui séparent la tige de l'aube proprement dite, cependant qu'un deuxième espace est délimité entre la tige et la plate-forme d'une première aube, la tige et la plate-forme d'une deuxième aube adjacente à la première aube, et le sommet de la dent séparant les racines desdites première et deuxième aubes, et qu'une masselotte est contenue dans ledit deuxième espace et est susceptible, sous l'effet de la force centrifuge engendrée lors de la rotation du disque, d'être en appui sur les plates-formes et/ou sur les tiges desdites première et deuxième aubes.

On observe toutefois que les solutions connues ont, pour la plupart, généralement une efficacité insuffisante, en rapport avec un effet direct, non démultiplié de la ou des masselottes.

L'invention, en reprenant la disposition générale connue, propose d'en augmenter l'efficacité en démultipliant les efforts de réaction aussi bien en grandeur, qu'en ce qui concerne leurs zones d'application.

A cet effet, selon l'invention, deux basculeurs rigides sont disposés dans ledit deuxième espace, en étant interposés entre la masselotte et les tiges et plates-formes des première et deuxième aubes, et sont susceptibles, sous l'effet de la force centrifuge à laquelle est soumise la masselotte, d'être en appui, d'une part, mutuel l'un sur l'autre, d'autre part, chacun sur une plate-forme d'une des aubes, sur une tige d'une des aubes et sur la masselotte, les zones d'appui d'un basculeur sur la plate-forme et sur la tige d'une aube étant distinctes.

Les avantageuses dispositions suivantes sont en outre de préférence adoptées :
- la surface d'un basculeur, qui est en contact avec la masselotte, est profilée en une came, de manière que la distance entre la zone du contact mutuel entre les deux basculeurs et la masselotte soit variable avec le basculement des basculeurs ;
- un ressort est attelé à la masselotte et à chacun des basculeurs, de manière à réaliser le maintien de l'assemblage de ces éléments, tout en en permettant de légers déplacements relatifs ;
- le ressort est constitué par un anneau ouvert ayant deux extrémités qui sont en appui élastique sur des faces des deux basculeurs opposées à celles de l'appui mutuel desdits basculeurs ;
- la masselotte comporte une partie oblongue entourée par le ressort ;
- ladite partie oblongue est munie d'une gorge, qui reçoit partiellement le ressort ;
- chaque masselotte possède une face transversale d'extrémité qui est en appui sur une butée axiale solidaire du disque ;
- ladite butée axiale est constituée par la tête d'un boulon fixé sur le disque ;
- chaque masselotte et les deux basculeurs, qui y sont associés, sont contenus dans ledit deuxième espace sans être fixés ni au disque, ni aux aubes.

L'avantage principal des dispositions conformes à l'invention réside dans la réduction séparément des vibrations auxquelles sont soumises les tiges et les plates-formes des aubes. En outre, la réalisation des basculeurs sous forme de cames renforce l'effort de dissipation de l'énergie vibratoire et augmente ainsi également l'efficacité globale de la lutte contre les vibrations.

L'invention sera mieux comprise, et des caractéristiques secondaires et leurs avantages apparaîtront au cours de la description d'une réalisation donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une coupe, sensiblement radiale, suivant I-I de la figure 3, d'une turbo-soufflante conforme à l'invention ;
- les figures 2 et 3 sont des sections, respectivement suivant II-II et III-III de la figure 1 ; et,
- la figure 4 est un grossissement d'une partie de la figure 3, montrant une particularité de la disposition représentée.

La disposition représentée est celle d'un disque 1 d'une turbo-soufflante, qui est monté rotatif autour d'un axe 2 et dont la périphérie est constituée par des dents 3, angulairement régulièrement espacées et ménageant, entre deux quelconques successives d'entre-elles un logement 4 conformé en une queue d'aronde.

Des aubes 5 sont constituées, chacune, par une racine 6, de forme complémentaire, en queue d'aronde, de celle d'un logement 4, par une tige 7 qui surmonte la racine 6, par le profil actif 8 de l'aube, placé dans le prolongement de la tige 7, et par deux plates-formes 9, qui s'étendent de part et d'autre de la tige 7, sensiblement perpendiculairement à l'axe général 10 de l'aube, et qui constituent la limite de séparation du profil actif 8 d'avec la tige 7.

Chaque aube 5 est montée sur le disque 1 par introduction de sa racine 6 dans un logement 4, l'axe général 10 de cette aube s'étendant sensiblement radialement par rapoprt à l'axe de rotation 2 du disque 1, et les plates formes 9 s'étendant sensiblement parallèlement aux sommets 3A des dents 3 du disque 1, les extrémités des plates-formes 9 de deux dents successives étant adjacentes. Les faces 9A des plates-formes 9 orientées vers l'axe de rotation 2, les faces latérales 7A des tiges 7 et le sommet 3A d'une dent délimitent, ensemble, un espace 11.

Cet espace 11 contient, d'une part, une masselotte 12, qui, soit repose par sa face inférieure 12A sur le sommet 3A délimitant ledit espace 11, soit, sous l'effet de la force centrifuge, est légèrement détachée dudit sommet 3A, d'autre part, deux basculeurs 13, ayant chacun une forme générale triangulaire.

Les deux angles supérieurs de chaque basculeur 13 constituent deux zones de contact 14 et 15 avec la face 9A de la plate-forme 9 et avec la face latérale 7A d'une tige 7 d'une aube, respectivement.

La masselotte 12 comporte une partie oblongue 16, ici prismatique à section trapézoïdale, qui constitue sa partie supérieure, qui possède une face supérieure 16A et dans laquelle une gorge 17 est ménagée.

La face du troisième angle d'un basculeur 13 est conformée en une came 18 en contact, dans la zone 18A avec la face supérieure 16A de la partie oblongue 16 de la masselotte, et, dans une zone 18B avec la came 18 du deuxième basculeur 13. Comme cela ressort de la figure 4, la distance D18B de la zone 18B par rapport à la face supérieure 16A de la partie oblongue 16 de la masselotte a une valeur variable, fonction des positions relatives des deux basculeurs 13 mutuellement et par rapport aux tiges 7 et aux plates-formes 9 des aubes, ceci étant en rapport avec la forme de la came 18. Ainsi, plus la zone 18B a été écartée de l'axe de rotation 2, plus la distance D 18B est grande, plus grande est la démultiplication des réactions de contact dans les zones 18B et plus importantes et plus efficaces sont les réactions de contact dans les zones 14 et 15.

La masselotte 12 comporte en outre une face d'extrémité 12B, transversale, perpendiculaire à l'axe de rotation 2, qui est en butée axiale sur la face 19A de la tête 19 d'un boulon 20 de fixation, sur le disque 1, d'un flasque 21. La périphérie du flasque 21 a une section transversale conformée en un U, dont une, 23, des branches est en appui sur une, 22, des extrémités axiales de chaque aube 5.

On note enfin qu'un ressort 24, de forme annulaire ouverte, comportant deux extrémités 25, entoure la partie oblongue 16 de la masselotte, en étant maintenu en position par rapport à elle en étant introduit, partiellement dans la gorge 17. Les extrémités 25 constituent des crochets et sont en appui, chacune sur un rebord 26 que comporte le troisième angle de chaque basculeur 13. Les rebords 26 sont disposés sensiblement sur les faces des extrémités triangulaires des basculeurs 13, qui sont opposées aux faces 18B de leur contact mutuel. Le ressort 24 constitue ainsi un moyen de maintien de l'assemblage des deux basculeurs 13 et de la masselotte 12, qui permet cependant les très petits déplacements relatifs de ces divers éléments. Il convient d'observer à ce sujet que les positions en traits pleins et en traits interrompus des basculeurs 13 représentés sur la figure 4 ont été volontairement exagérées et sont en réalité bien plus faibles que sur cette figure 4.

La réalisation représentée permet la dissipation de l'énergie vibratoire par l'intermédiaire de petits frottements qui se produisent entre les faces en contact : 16A-18A ; 9A-14 ; 7A-15 ; et, 18B-18B, et, entre les extrémités 22 des aubes et la branche 23 du flasque 21.

Il convient de remarquer les points suivants :
- les zones d'appui de chaque basculeur 13, et, finalement, par l'intermédiaire des basculeurs, de la masselotte 12 sur les aubes 5 sont des zones distinctes : la zone 14 d'appui sur la face 9A de la plate-forme 9 est entièrement distincte de la zone 15 d'appui sur la face 7A de la tige 7, ce qui donne l'assurance d'une répartition satisfaisante des réactions sur les aubes, notamment sur les plates-formes et sur les tiges ;
- comme déjà noté précédemment, les valeurs de ces réactions sont en outre accrues par la démultiplication obtenue par la came 18 ;
- la multiplication des zones de frottement et l'augmentation des valeurs des réactions conduit en outre à l'obtention d'une bonne dissipation de l'énergie vibratoire ;
- l'ensemble de la masselotte 12-16 et des basculeurs 13 n'est fixé, ni au disque 1, ni aux aubes 5, mais est uniquement contenu dans l'espace 11, dans lequel il est maintenu par appui des faces 12A et 12B de la masselotte sur les faces supérieures 3A des dents 3 et axiales 19A des têtes des boulons 20, et par appui des basculeurs 13 sur les aubes 5 dans les zones 14 et 15.

L'invention n'est pas limitée à la réalisation représentée, mais en couvre au contraire toutes les variantes qui pourraient lui être apportées sans sortir de son cadre.

## Revendications

1. Soufflante de turbomachine comprenant un ensemble d'un disque rotatif (1) et d'aubes (5) fixées à la périphérie du disque, dans lequel, d'une part, ladite périphérie du disque est conformée en une pluralité de dents (3), dont deux quelconques successives d'entre elles délimitent entre elles un premier espace ayant une section transversale conformée en au moins une queue d'aronde (4), d'autre part, chaque aube possède une racine (6) ayant une forme également en une queue d'aronde complémentaire de celle de la section transversale dudit premier espace, ainsi qu'une tige (7), qui relie ladite racine (6) à l'aube proprement dite (8), et deux plates-formes (9) qui s'étendent transversalement par rapport à ladite tige (7), l'une d'un côté, l'autre de l'autre côté de la tige, et qui séparent la tige (7) de l'aube proprement dite (8), cependant qu'un deuxième espace (11) est délimité entre la tige (7) et la plate-forme (9) d'une première aube, la tige (7) et la plate-forme (9) d'une deuxième aube adjacente à la première aube, et le sommet (3A) de la dent (3) séparant les racines (6) desdites première et deuxième aubes, et qu'une masselotte (12) est contenue dans ledit deuxième espace et est susceptible, sous l'effet de la force centrifuge engendrée lors de la rotation du disque, d'être en appui sur les plates-formes (9) et/ou sur les tiges (7) desdites première et deuxième aubes,
caractérisée en ce que deux basculeurs (13) rigides sont disposés dans ledit deuxième espace, en étant interposés entre la masselotte (12-16) et les tiges (7) et plates-formes (9) des première et deuxième aubes, et sont susceptibles, sous l'effet de la force centrifuge à laquelle est soumise la masselotte, d'être en appui, d'une part, mutuel (18B) l'un sur l'autre, d'autre part, chacun sur (14) une plate-forme (9) d'une des aubes, sur (15) une tige d'une des aubes et sur (16A) la masselotte (16), les zones d'appui (14,15) d'un basculeur (13) sur la plate-forme (9) et sur la tige (7) d'une aube étant distinctes.

2. Soufflante de turbomachine selon la revendication 1, caractérisée en ce que la surface d'un basculeur, qui est en contact avec la masselotte (16-12), est profilée en une came (18), de manière que la distance (D 18B) entre la zone (18B) dudit contact mutuel entre les deux basculeurs (13) et la masselotte (16-12) soit variable avec le basculement des basculeurs.

3. Soufflante de turbomachine selon l'une quelconque des revendications 1 et 2, caractérisée en ce qu'un ressort (24) est attelé à la masselotte (16-12) et à chacun des basculeurs (13), de manière à réaliser le maintien de l'assemblage de ces éléments, tout en en permettant de légers déplacements relatifs.

4. Soufflante de turbomachine selon la revendication 3, caractérisée en ce que le ressort (24) est constitué par un anneau ouvert ayant deux extrémités (25) qui sont en appui élastique sur des faces (26) des deux basculeurs (13) opposées à celles (18B) de l'appui mutuel desdits basculeurs.

5. Soufflante de turbomachine selon la revendication 4, caractérisée en ce que la masselotte comporte une partie oblongue (16) entourée par le ressort (24).

6. Soufflante de turbomachine selon la revendication 5, caractérisée en ce que ladite partie oblongue (16) est munie d'une gorge (17), qui reçoit partiellement le ressort (24).

7. Soufflante de turbomachine selon l'une quelconque des revendications 1 à 6, caractérisée en ce que chaque masselotte (12) possède une face transversale d'extrémité (12B) qui est en appui sur une butée axiale (19A) solidaire du disque (1).

8. Soufflante de turbomachine selon la revendication 7, caractérisée en ce que ladite butée axiale (19A) est constituée par la tête (19) d'un boulon (20) fixé sur le disque (1).

9. Soufflante de turbomachine selon l'une quelconque des revendications 1 à 8, caractérisée en ce que chaque masselotte (12-16) et les deux basculeurs (13) qui y sont associés, sont contenus dans ledit deuxième espace (11) sans être fixés ni au disque (1), ni aux aubes (5).

## Patentansprüche

1. Turbotriebwerkgebläse, bestehend aus einer Anordnung einer drehenden Scheibe (1) und am Umkreis der Scheibe befestigten Schaufeln (5), bei der einerseits der genannte Umkreis der Scheibe in Form von mehreren Zähnen (3) ausgeführt ist, von denen zwei beliebige aufeinanderfolgende zwischen sich einen ersten Zwischenraum begrenzen, dessen Querschnitt in Form von mindestens einem Schwalbenschwanz (4) ausgeführt ist, und andererseits jede Schaufel einen Fuß (6) ebenfalls in Form eines Schwalbenschwanzes, der komplementär ist zu dem des Querschnitts des genannten ersten Zwischenraums, sowie einen Schaft (7), der den genannten Fuß (6) mit der eigentlichen Schaufel (8) verbindet, und zwei Plattformen (9) aufweist, die quer zum genannten Schaft (7) verlaufen, die eine auf der einen Seite, die andere auf der anderen Seite des Schafts, und die den Schaft (7) von der eigentlichen Schaufel (8) trennen, während ein zweiter Raum (11) zwischen dem Schaft (7) und der Plattform (9) einer ersten Schaufel, dem Schaft (7) und der Plattform (9) einer zweiten Schaufel, die der ersten Schaufel benachbart ist, und dem Kopf (3A) des Zahns (3), der die Füsse (6) der genannten ersten und zweiten Schaufeln voneinander trennt, eingegrenzt ist, und ein Fliehgewicht (12) in dem genannten zweiten Raum enthalten ist und unter Einwirkung der bei der Drehbewegung der Scheibe ausgeübten Zentrifugalkraft in Anlage an die Plattformen (9) und/oder an die Schäfte (7) der genannten ersten und zweiten Schaufel kommen kann,
dadurch gekennzeichnet, daß zwei steife Kipper (13) in dem genannten zweiten Raum angeordnet sind, indem sie zwischen dem Fliehgewicht (12-16) und den Schäften (7) und Plattformen (9) der ersten und zweiten Schaufel eingefügt sind, und geeignet sind, unter Einwirkung der Zentrifugalkraft, der das Fliehgewicht unterworfen ist, einerseits aneinander (18B), andererseits jeweils an (14) einer Plattform (9) einer der Schaufeln, an (15) einem Schaft einer der Schaufeln und an (16A) dem Fliehgewicht (16) in Anlage zu kommen, wobei die Anlagebereiche (14, 15) eines Kippers (13) an der Plattform (9) und an dem Schaft (7) einer Schaufel verschieden sind.

2. Turbotriebwerkgebläse nach Anspruch 1, dadurch gekennzeichnet, daß die Seite eines Kippers, die mit dem Fliehgewicht (16-12) in Berührung ist, als ein Nocken (18) ausgebildet ist, so daß der Abstand (D 18B) zwischen dem Bereich (18B) des Kontakts der beiden Kipper (13) miteinander und dem Fliehgewicht (16-12) mit dem Kippen der Kipper variabel ist.

3. Turbotriebwerkgebläse nach einem der Ansprüche 1 und 2, dadurch gekennzeichnet, daß eine Feder (24) an das Fliehgewicht (16-12) und an jeden der Kipper (13) angehängt ist, so daß der Halt des Zusammenbaus dieser Elemente gewährleistet ist und sie sich dabei leicht zueinander verschieben konnen;

4. Turbotriebwerkgebläse nach Anspruch 3, dadurch gekennzeichnet, daß die Feder (24) aus einem offenen Ring mit zwei Enden (25) besteht, die sich in federnder Anlage an den Seiten (6) der beiden Kipper (13) befinden, die den Anlageseiten (18B) der genannten Kipper miteinander gegenüberliegen.

5. Turbotriebwerkgebläse nach Anspruch 4, dadurch gekennzeichnet, daß das Fliehgewicht einen länglichen Teil (16) aufweist, der von der Feder (24) umgeben ist.

6. Turbotriebwerkgebläse nach Anspruch 5, dadurch gekennzeichnet, daß der genannte längliche Teil (16) mit einer Kehlung (17) versehen ist, die die Feder (24) teilweise aufnimmt.

7. Turbotriebwerkgebläse nach einem der Ansprüche 1 bis 6, dadurch gekennzeichnet, daß jedes Fliehgewicht (12) eine querliegende Endseite (12B) hat, die sich in Anlage an einem mit der Scheibe (1) fest verbundenen, axialen Anschlag (19A) befindet.

8. Turbotriebwerkgebläse nach Anspruch 7, dadurch gekennzeichnet, daß der genannte axiale Anschlag (19A) von dem Kopf (19) einer auf der Scheibe (1) befestigten Schraube (20) gebildet wird.

9. Turbotriebwerkgebläse nach einem der Ansprüche 1 bis 8, dadurch gekennzeichnet, daß jedes Fliehgewicht (12-16) und die beiden damit verbundenen Kipper (13) sich in dem genannten zweiten Raum (11) befinden, ohne an der Scheibe (1) oder an den Schaufeln (5) befestigt zu sein.

## Claims

1. Fan of a turboshaft engine comprising an assembly of a rotating disc (1) and of blades (5) fixed around the periphery of the disc, in which, on the one hand, the said periphery of the disc is formed with a plurality of teeth (3) of which any two successive ones define between themselves a first space having a transverse section shaped like at least one dovetail (4), on the other hand, each blade has a root (6) also having the shape of a dovetail complementing that of the transverse section of the said first space, as well as a stem (7) which connects the said root (6) to the blade proper (8), and two platforms (9) which extend transversally in relation to the said stem (7), one on one side, the other on the other side of the stem, and which separate the stem (7) from the blade proper (8), whilst a second space (11) is defined between the stem (7) and the platform (9) of a first blade, the stem (7) and the platform (9) of a second, blade, adjacent to the first blade, and the top 3A of the tooth (3) separating the roots (6) of the said first and second blades, and a bobweight (12) is contained in the said second space and is capable, under the effect of the centrifugal force generated by the rotation of the disc, of pressing against the platforms (9) and/or the stems (7) of the said first and second blades,
characterised in that two rigid rockers (13) are placed in the said second space, being interposed between the bobweight (12-16) and the stems (7) and platforms (9) of the first and second blades and are capable, under the effect of the centrifugal force to which the bobweight is subjected, of pressing, on the one hand, mutually against each other (18B), on the other hand, each one against (14) a platform (9) of one of the blades, against (15) a stem of one of the blades and against (16A) the bobweight (16), the areas of pressure (14,15) of a rocker against the platform (9) and against the stem (7) being separate.

2. Fan of a turboshaft engine in accordance with Claim 1, characterised in that the surface of a rocker which is in contact with the bobweight (16-12), is profiled in the shape of a cam (18) so that the distance (D 18B) between the area (18B) of the said mutual contact between the two rockers (13) and the bobweight (16-12) may vary with the rocking of the rockers.

3. Fan of a turboshaft engine in accordance with either of Claims 1 and 2, characterised in that a spring (24) is coupled to the bobweight (16-12) and to each of the rockers (13), so as to maintain these elements as an assembly, whilst allowing them small relative movements.

4. Fan of a turboshaft engine in accordance with Claim 3, characterised in that the spring (24) is constituted by an open ring having two ends (25) which press elastically against the faces (26) of the two rockers (13) opposite those (18B) of mutual contact between the said rockers.

5. Fan of a turboshaft engine in accordance with Claim 4, characterised in that the bobweight comprises an oblong part (16) encircled by the spring (24).

6. Fan of a turboshaft engine in accordance with Claim 5, characterised in that the said oblong part (16) is fitted with a groove (17) which partially receives the spring (24).

7. Fan of a turboshaft engine in accordance with any one of Claims 1 to 6, characterised in that each bobweight (12) has a transverse end (12B) which presses against an axial stop (19A) fixed to the disc (1).

8. Fan of a turboshaft engine in accordance with Claim 7, characterised in that the said axial stop (19A) is constituted by the head (19) of a bolt (20) fixed to the disc (1).

9. Fan of a turboshaft engine in accordance with any one of Claims 1 to 8, characterised in that each bobweight (12-16) and the two rockers which are associated with it, are contained in the said second space (11) without being fixed either to the disc (1) or to the blades (5).
